# EUROPÄISCHE PATENTSCHRIFT

(11) **EP 2 440 749 B1**
(45) Veröffentlichungstag und Bekanntmachung des Hinweises auf die Patenterteilung: **14.12.2016**
(21) Anmeldenummer: 10720633.6
(22) Anmeldetag: 01.06.2010
(51) Int. Cl.: F25J 1/00, F04D 25/02, F04D 25/04, F04D 25/06, F01K 13/02, F04D 27/02, F25J 1/02

(54) **ANORDNUNG ZUR VERFLÜSSIGUNG VON ERDGAS UND VERFAHREN ZUM ANFAHREN DER ANORDNUNG**
ARRANGEMENT FOR LIQUEFYING NATURAL GAS, AND METHOD FOR STARTING SAID ARRANGEMENT
INSTALLATION DE LIQUÉFACTION DE GAZ NATUREL ET PROCÉDÉ DE MISE EN MARCHE DE LADITE INSTALLATION

(30) Priorität: 09.06.2009 DE 102009024407
(43) Veröffentlichungstag der Anmeldung: 18.04.2012
(73) Patentinhaber: Siemens Aktiengesellschaft, 80333 München (DE)
(72) Erfinder: KÖLSCHEID, Hans-Gerd, 47228 Duisburg (DE); PETERS, Klaus, 45479 Mülheim (DE)
(86) Internationale Anmeldenummer: PCT/EP2010/057640
(87) Internationale Veröffentlichungsnummer: WO 2010/142574

(56) Entgegenhaltungen:
- EP-A1- 0 768 449
- EP-A1- 1 903 189
- WO-A1-2008/139535

## Beschreibung

Die Erfindung betrifft eine Anordnung zur Verflüssigung von Erdgas mit einer Gasturbineneinheit, einer Dampfturbineneinheit und Verdichtern. Ferner betrifft die Erfindung ein Verfahren zum Anfahren einer derartigen Anlage.

Die Verflüssigung von Erdgas ist im Zuge der Rohstoffverknappung und gesteigerten Umweltbewusstseins von zunehmender Bedeutung. In vielen Fällen stellt Erdgas gegenüber anderen Energieträgern eine umweltfreundlichere, sicherere und teilweise besser verfügbare Alternative dar. Mit dem Gas liegt jedoch der Nachteil vor, dass Transport und Lagerung sehr aufwendig sein können und zweckmäßiger im flüssigen Zustand durchführbar sind. Dementsprechend steigt auch die Bedeutung von Anlagen zur Verflüssigung von Erdgas.

Herkömmliche Anlagen zur Verflüssigung von Erdgas bestehen üblicher Weise aus ein oder zwei Verdichtern bzw. Verdichtergehäusen, die von mindestens einer Gasturbine oder einem Motor angetrieben werden. Bei diesen Flüssigerdgasanlagen mit einer hohen Jahresproduktion (5 bis 10 MPTA) werden normalerweise sog. Einwellengasturbinen eingesetzt, bei denen sich der Gasturbinenverdichter und die Turbine der Gasturbine auf einem Wellenstrang befinden. Diese Einwellengasturbinen sind nicht in der Lage, eigenständig zu starten bzw. auf Nenndrehzahl anzufahren und benötigen dazu regelmäßig einen Starter-Helper-Motor. Dieser Starter-Helper-Motor wird regelmäßig auch zur Unterstützung der Gasturbine bei hohen Leistungsanforderungen verwendet. Der Betrieb dieses Motors bedarf einer Hochspannungsleistungselektronik, welche auf Leistungen von etwa 40 MW in einer größeren Anlage ausgelegt ist.

Ausgehend von der vorhergehend beschriebenen Anlage liegt der Erfindung die Aufgabe zugrunde, ein vereinfachtes Anlagenkonzept bereitzustellen, ohne Einbußen im Gesamtwirkungsgrad in Kauf nehmen zu müssen, so dass sich reduzierte Investitionskosten ergeben.

Aus der EP 1 903 189 A1 ist eine Anordnung zu Verflüssigung von Erdgas gemäß dem Oberbegriff des Anspruchs 1 bekannt. Aus der EP 0 768 449 A1 ist eine Kraftwerksanlage bekannt mit einer Anordnung zum Anfahren einer Gasturbine mittels einer Dampfturbine.

Erfindungsgemäß wird eine Anlage mit den Merkmalen des Anspruchs 1 vorgeschlagen, die weiterhin erfindungsgemäß nach einem Verfahren des Anspruchs 8 angefahren werden kann. Die jeweils rückbezogenen Unteransprüche beinhalten vorteilhafte Weiterbildungen der Erfindung.

In der Terminologie der Patentanmeldung umfasst die Gasturbineneinheit auch einen dieser zugeordneten Gasturbinenverdichter. Weiterhin bedeuten Gasturbinen-Einheiten, Dampfturbinen-Einheiten und Verdichter-Einheiten eine oder mehrere Maschinen dieses entsprechenden Maschinentyps, die parallel oder seriell zueinander angeordnet sein können. Wesentlich bei den Einheiten ist, dass entsprechendes Prozessfluid einem gemeinsamen Strom entstammt und nach Durchlauf der entsprechenden Einheit auch wieder einen gemeinsamen Strom bildet, ggf. in einen solchen zusammenmündet.

Die Erfindung ermöglicht der Anordnung den Einsatz der Dampfturbine einerseits als Ersatz für einen elektrischen Starter-Helper-Motor für die Gasturbine und andererseits als Antrieb für einen Verdichter der Verflüssigungsanlage. Auf diese Weise kann der elektrische Starter-Helper-Motor zum Anfahren und ggf. zum Unterstützen der Gasturbine eingespart werden und mit diesem auch der sehr komplexe und kostspielige Hochspannungsfrequenzumrichter. Im gleichen Zuge ergibt sich ein hoher Wirkungsgrad, insbesondere da das Trennen der Kupplung eine separate Regelung der Gasturbine und Dampfturbine ermöglicht.

Zusätzlich kann der Wirkungsgrad der Anordnung signifikant gesteigert werden, wenn mittels eines Abhitzekessels das

Abgas der Gasturbine zur Dampferzeugung für die Dampfturbine verwendet wird. Die beiden Wellenstränge, der erste Wellenstrang der Dampfturbine und der zweite Wellenstrang der Gasturbine, sind in sich starr ausgebildet bzw. nicht mittels schaltbarer Kupplung trennbar. Dies schließt lösbare Befestigungen -beispielsweise mittels Bolzen - in der Erstreckung dieser Wellenstränge jedoch nicht aus. Die schaltbare Kupplung zwischen dem ersten Wellenstrang und dem zweiten Wellenstrang ermöglicht das erfindungsgemäße Anfahren der Gasturbine mit Hilfe der Dampfturbine. Bei der Ausbildung der Erfindung mit einem Abhitzedampferzeuger wird die Leistung des befeuerten Dampferzeugers bevorzugt schrittweise durch Dampf aus dem Abhitzedampferzeuger ersetzt, dies bevorzugt bis zum völligen Abschalten des befeuerten Dampferzeugers. Bei besonderen Leistungsanforderungen kann der befeuerte Dampferzeuger zusätzlich Dampf für die Dampfturbine bereitstellen. Gegebenenfalls können der erste Wellenstrang und/oder der zweite Wellenstrang mit einem Generator zur Stromerzeugung verbunden sein.

Die besondere Eignung der erfindungsgemäßen Anordnung für den Betrieb einer Erdgasverflüssigungsanlage zeigt sich, wenn die erste Verdichtereinheit mit einem ersten Wärmetauscher einer ersten Stufe des Abkühlens des Erdgases in Verbindung steht und die zweite Verdichtereinheit entsprechend mit einer zweiten Stufe auf niedrigeren Temperaturniveau als die erste Stufe. Auf diese Weise kann die erste Stufe der Gasverflüssigung zunächst auf eine Betriebstemperatur von beispielsweise -40°C gebracht werden, bevor die Gasturbine mittels der Dampfturbine angefahren wird.

Zweckmäßig ist die zweite Verdichtereinheit mit zwei Verdichtern ausgebildet ist, einem Niederdruckverdichter und einem Hochdruckverdichter, wobei diese derart in Reihe geschaltet sind, dass der Ausrittsdruck aus dem Niederdruckverdichter im Wesentlichen dem Eintrittsdruck des Hochdruckverdichters bis auf etwaige Druckverluste in dazwischen angeordneten Modulen, entspricht.

Beim Starten vor dem Einkuppeln der Gasturbine an dem ersten Wellenstrang der Dampfturbine ist es zweckmäßig, wenn die Gasturbine bereits auf einer geringen Turndrehzahl (von etwa bis zu 150 Umdrehungen pro Minute) mittels eines Turnmotors gedreht wird und die Dampfturbine auf knapp unterhalb dieser Drehzahl vor dem Einkuppeln gefahren wird, so dass es nicht zu einer Überlastung der schaltbaren Kupplung kommt.

Ein Turnmotor ist wegen der verhältnismäßig niedrigen Drehzahl hinsichtlich seiner Leistungsaufnahme nicht mit einem Starter-Helper-Motor vergleichbar.

Im Folgenden ist die Erfindung anhand eines speziellen Ausführungsbeispiels, ohne auf dieses Beispiel beschränkt zu sein, unter Bezugnahme auf Zeichnungen näher erläutert. Es zeigen:
- Figur 1: eine schematische Darstellung eines Anordnung gemäß der Erfindung,
- Figur 2: eine schematische Darstellung mehrerer Anordnungen gemäß der Erfindung, die parallel zueinander betrieben werden.

Figur 1 zeigt eine erfindungsgemäße Anordnung TR in schematischer Verfahrensdarstellung mit einem ersten Wellenstrang SS1 und einem zweiten Wellenstrang SS2. Die beiden Wellenstränge SS1, SS2 sind mit einer schaltbaren Kupplung CLU miteinander verbindbar. Figur 2 zeigt eine Parallelschaltung dreier erfindungsgemäßer Anordnungen TR1, TR2, TR3. Die Führung von Dampf ST bzw. Kondensat COND ist in beiden Figuren dargestellt.

Die erfindungsgemäße Anordnung TR, TR1, TR2, TR3 besteht jeweils aus einer Dampfturbine STT und einer ersten Verdichtereinheit CO1 auf einem gemeinsamen ersten Wellenstrang SS1 und einer Gasturbine GT und einer zweiten Verdichtereinheit CO2 auf einem zweiten Wellenstrang SS2. Die zweite Verdichtereinheit CO2 besteht aus einem Niederdruckverdichter COLP und einem Hochdruckverdichter COHP. Die erste Verdichtereinheit CO1 ist hier mit nur einem Verdichtergehäuse dargestellt. Der nicht näher gezeigte Kühlprozess der Verflüssigungsanlage mit den Wärmetauschern HEX1, HEX2 ist zweistufig ausgebildet, wobei die erste Stufe mit dem ersten Wärmetauschern HEX1 von der ersten Verdichtereinheit CO1 versorgt wird und die zweite Stufe der Verflüssigungsanlage mit dem zweiten Wärmetauscher HEX2 von der zweiten Verdichtereinheit CO2.

Die Gasturbine-GT weist einen eigenen Gasturbinenverdichter GTCO auf, mittels dessen Umgebungsluft A durch einen Luftfilter AF angesaugt wird, mit Brennstoff F gemischt wird und in einer Brennkammer COMB verbrannt wird, bevor das entstehende Verbrennungsgas CG stromabwärts in einer Gasturbinenturbine entspannt wird. Die Gasturbinenturbine GTT treibt sowohl den Gasturbinenverdichter GTCO als auch die zweite Verdichtereinheit CO2 an. Nach der Entspannung erreicht das heiße Verbrennungsgas CG einen Abhitzewärmetauscher HRSG und wird dort zur Dampferzeugung abgekühlt, bevor es durch einen Abgasfilter FL als gereinigtes Abgas EX in die Umgebung freigesetzt, anders eingesetzt oder gelagert wird. Die Dampfturbine STT erhält Frischdampf LST aus dem Abhitzedampferzeuger HRSG und der in der Dampfturbine STT entspannte Dampf ST wird in einem Kondensator CON niedergeschlagen und als Kondensat COND im Abhitzedampferzeuger HRSG zur Erzeugung von Frischdampf LST wieder zugeführt. Der Dampfturbine STT wird außerdem mittels einer Anzapfung ET Anzapfdampf EXT entnommen. Sowohl die Dampfturbine STT als auch die Gasturbine GT werden, beispielsweise während Stillständen, mittels eines Turnantriebes TD auf einer geringen Drehzahl gehalten von beispielsweise zwischen 100 und 150 Umdrehungen in der Minute, damit sich beim Abkühlen die Welle nicht verkrümmt. Optional kann an die Dampfturbine STT ein Generator GE angeschlossen werden, der elektrische Energie P erzeugt. Zum Anfahren der Dampfturbine STT wird Hilfsdampf AUXST bereitgestellt, der entweder aus parallel betriebenen Anordnungen TR entstammt oder einem befeuerten Dampferzeuger AUXSTG. Die Figur 2 zeigt dies in der Parallelanordnung mit dem befeuerten Dampferzeuger AUXSTG.

Die Anordnung TR, TR1, TR2, TR3 wird jeweils folgendermaßen hochgefahren:
In dem befeuerten Dampferzeuger AUXSTG wird Dampf ST zum Hochfahren der Dampfturbine STT mit der ersten Verdichtereinheit CO1 erzeugt. Zu diesem Zeitpunkt ist der erste Wellenstrang SS1 nicht mit dem zweiten Wellenstrang, SS2, auf dem sich die Gasturbine GT und die zweite Verdichtereinheit CO2 befinden, gekoppelt. Der zweite Wellenstrang SS2 wird mittels des Drehantriebes TD langsam mit einer Turndrehzahl zwischen 100 und 150 Umdrehungen in der Minute gedreht. Mittels des Hilfsdampfs AUXST wird die Dampfturbine der ersten Verdichtereinheit CO1 langsam unter Berücksichtigung der notwendigen Haltepunkte auf Betriebsdrehzahl gefahren. Mit Erreichen der Betriebsdrehzahl und der Betriebstemperatur wird der erste Wärmetauscher HEX, der mit der ersten Verdichtereinheit CO1 in Verbindung steht, auf die dem Verflüssigungsprozess angepassten Prozesserfordernisse in der Temperatur abgesenkt. Anschließend wird die Drehzahl des ersten Wellenstrangs SS1 unterhalb der Turndrehzahl des zweiten Wellenstrangs SS2 herabgesetzt und die Kupplung CLU eingekuppelt. Die vorgewärmte Dampfturbine fährt nun den gesamten Wellenstrang auf Betriebsdrehzahl, wobei die Gasturbine GT gezündet wird. Sobald die Gasturbine GT genügend Leistung erzeugt, um die zweite Verdichtereinheit CO2 anzutreiben, wird die Drehzahl des ersten Wellenstrangs geringfügig unter die Drehzahl des zweiten Wellenstranges abgesenkt und die Kupplung CLU ausgekoppelt, so dass beide Stränge getrennt voneinander geregelt werden können. Schrittweise wird der für die Dampfturbine STT benötigte Dampf von dem befeuerten Dampferzeuger AUXSTG auf den Dampf ST von dem Abhitzedampferzeuger HRSG umgestellt.

## Patentansprüche

1. Anordnung (TR) zu Verflüssigung von Erdgas, mit
- einer Gasturbineneinheit (GT) umfassend einen Gasturbinenverdichter (GTCO),
- einer Dampfturbineneinheit (STT),
- einer ersten Verdichtereinheit (C01) zur Verflüssigung des Erdgases,
- einer zweiten Verdichtereinheit (CO2) wobei die Dampfturbineneinheit (STT) und die erste
Verdichtereinheit (CO1) einen gemeinsamen fest zusammengefügten ersten Wellenstrang (SS1) aufweisen und
wobei die Gasturbineneinheit (GT) und die zweite Verdichtereinheit (CO2) einen gemeinsamen fest zusammengefügten zweiten Wellenstrang (SS2) aufweisen,
**dadurch gekennzeichnet, dass**
die Anordnung ferner
- eine schaltbare Kupplung (CLU)und
- einen befeuerten Dampferzeuger (AUXSTG) zur Versorgung der Dampfturbineneinheit (SST) mit Dampf (ST) umfasst,
wobei der erste Wellenstrang (SS1) und der zweite Wellenstrang (SS2) mittels der Kupplung (CLU) miteinander verbindbar und trennbar sind.

2. Anordnung (TR) nach Anspruch 1,
wobei der zweite Wellenstrang (SS2) keinen elektrischen Starter-Helper-Motor aufweist.

3. Anordnung (TR) nach Anspruch 1 oder 2,
wobei die erste Verdichtereinheit (C01) mit einem ersten Wärmetauscher (HEX1) verbunden ist, mittels dessen das Erdgas auf eine erste Temperatur abgekühlt wird.

4. Anordnung (TR) nach mindestens dem vorhergehenden Anspruch 3,
wobei die zweite Verdichtereinheit (CO2) mit einem zweiten Wärmetauscher (HEX2) verbunden ist, mittels dessen das Erdgas auf eine zweite Temperatur abgekühlt wird, welche niedriger ist als die erste Temperatur.

5. Anordnung (TR) nach mindestens einem der vorhergehenden Ansprüche,
wobei die zweite Verdichtereinheit (CO2) einen Niederdruckverdichter (COLP) und einen
Hochdruckverdichter (COHP) aufweist und verdichtetes Prozessgas von dem Niederdruckverdichter (COLP) in den Hochdruckverdichter (COHP) geleitet wird.

6. Anordnung (TR) nach mindestens einem der vorhergehenden Ansprüche,
wobei ein Generator (GE) mit der Dampfturbine (STT) zur Stromerzeugung in Verbindung steht.

7. Anordnung (TR) nach mindestens einem der vorhergehenden Ansprüche,
wobei ein Abhitzedampferzeuger (HRSG) vorgesehen ist, der mittels Verbrennungsgases (CG) aus der Gasturbine (GT) Dampf (ST) für die Dampfturbine (STT) erzeugt.

8. Verfahren zum Anfahren einer Anordnung zur Verflüssigung von Erdgas,
welche Anordnung aufweist:
- eine Gasturbineneinheit (GT) umfassend einen Gasturbinenverdichter (GTCO),
- eine Dampfturbineneinheit (STT),
- eine erste Verdichtereinheit (CO1),
- eine Kupplung (CLU),
- einen befeuerten Dampferzeuger (AUXSTG) zur Versorgung der Dampfturbineneinheit (STT) mit Dampf (ST) und
- eine zweite Verdichtereinheit (CO2),
wobei die Dampfturbineneinheit (STT) und die erste Verdichtereinheit (CG1) einen gemeinsamen fest zusammengefügten ersten Wellenstrang (SS1)
aufweisen und wobei die Gasturbineneinheit (GT) einen zweiten Wellenstrang (SS2) aufweist,
wobei der erste Wellenstrang (SS1) und der zweite Wellenstrang (SS2) mittels der Kupplung (CLU) miteinander verbindbar und trennbar sind,
welches Verfahren folgende Schritte umfasst:
- Erzeugen von Dampf (ST) in dem befeuerten Dampferzeuger (AUXSTG)
- Anfahren der Dampfturbine (ST) auf Betriebsdrehzahl,
- Betrieb des ersten Verdichters (CO1), bis ein erster Wärmetauscher (HEX1) zum Abkühlen des Erdgases eine erste Betriebstemperatur erreicht hat,
- Einkuppeln der Kupplung (CLU) und Zünden der Gasturbine (GT).

9. Verfahren nach dem vorhergehenden Patentanspruch 8,
wobei nach dem Zünden der Gasturbine (GT) schrittweise eine Umstellung der Versorgung der Dampfturbine (STT) mit Dampf (ST) aus einem mit Verbrennungsgas (CG) der Gasturbine (GT) betriebenen Abhitzedampferzeuger (HRSG) statt aus dem befeuerten Dampferzeuger (AUXSTG) erfolgt.

10. Verfahren nach mindestens dem Anspruch 8 oder 9,
wobei die Gasturbine (GT) vor dem Einkuppeln mittel eines Turn-Antriebes (TD) mit einer Turndrehzahl gedreht wird.

11. Verfahren nach dem Anspruch 8, 9 oder 10,
wobei die Drehzahl der Dampfturbine (STT) vor dem Einkuppeln abgesenkt wird.

12. Verfahren nach mindestens dem vorhergehenden Anspruch 11,
wobei die Absenkung der Drehzahl der Dampfturbine (STT) vor dem Einkuppeln unter die Turndrehzahl erfolgt.

13. Verfahren nach einem der vorhergehenden Ansprüche 8 bis 12,
wobei die Kupplung (CLU) den ersten Wellenstrang (SS1) von dem zweiten Wellenstrang (SS2) trennt, nachdem beide Wellenstränge (SS1, SS2) die Betriebsdrehzahl erreicht haben.

## Claims

1. Arrangement (TR) for liquefying natural gas, with
- a gas turbine unit (GT) comprising a gas turbine compressor (GTCO),
- a steam turbine unit (STT),
- a first compressor unit (CO1) for liquefying the natural gas,
- a second compressor unit (CO2), the steam turbine unit (STT) and the first compressor unit (CO1) having a common, rigidly joined-together first shaft assembly (SS1) and the gas turbine unit (GT) and the second compressor unit (CO2) having a common rigidly joined-together second shaft assembly (SS2),
**characterized in that**
the arrangement further comprises - a shiftable clutch (CLU) and
- a fired steam generator (AUXSTG) for supplying the steam turbine unit (SST) with steam (ST),
wherein the first shaft assembly (SS1) and the second shaft assembly (SS2) can be connected and disconnected to and from each other by means of the clutch (CLU).

2. Arrangement (TR) according to Claim 1, the second shaft assembly (SS2) not having an electric starter-helper motor.

3. Arrangement (TR) according to Claim 1 or 2, the first compressor unit (CO1) being connected to a first heat exchanger (HEX1), by means of which the natural gas is cooled down to a first temperature.

4. Arrangement (TR) according to at least the preceding Claim 3, the second compressor unit (CO2) being connected to a second heat exchanger (HEX2), by means of which the natural gas is cooled down to a second temperature, which is lower than the first temperature.

5. Arrangement (TR) according to at least one of the preceding claims, the second compressor unit (CO2) having a low-pressure compressor (COLP) and a high-pressure compressor (COHP) and compressed process gas being conducted from the low-pressure compressor (COLP) into the high-pressure compressor (COHP).

6. Arrangement (TR) according to at least one of the preceding claims, a generator (GE) being in connection with the steam turbine (STT) to generate power.

7. Arrangement (TR) according to at least one of the preceding claims, a waste heat recovery steam generator (HRSG) being provided, generating steam (ST) for the steam turbine (STT) by means of combustion gas (CG) from the gas turbine (GT).

8. Method for starting an arrangement for liquefying natural gas,
which arrangement has:
- a gas turbine unit (GT) comprising a gas turbine compressor (GTCO),
- a steam turbine unit (STT),
- a first compressor unit (C01),
- a clutch (CLU),
- a fired steam generator (AUXSTG) for supplying the steam turbine unit (STT) with steam (ST) and
- a second compressor unit (CO2),
wherein the steam turbine unit (STT) and the first compressor unit (CG1) have a common, rigidly joined-together first shaft assembly (SS1) and wherein the gas turbine unit (GT) has a second shaft assembly (SS2),
wherein the first shaft assembly (SS1) and the second shaft assembly (SS2) can be connected and disconnected to and from each other by means of the clutch (CLU),
which method comprises the following steps:
- generating steam (ST) in the fired steam generator (AUXSTG),
- starting the steam turbine (ST) to operating speed,
- operating the first compressor (CO1) until a first heat exchanger (HEX1) for cooling down the natural gas has reached a first operating temperature,
- engaging the clutch (CLU) and igniting the gas turbine (GT).

9. Method according to the preceding Patent Claim 8, a changeover to supplying the steam turbine (STT) with steam (ST) from a waste heat recovery steam generator (HRSG) that is operated with combustion gas (CG) of the gas turbine (GT) instead of from the fired steam generator (AUXSTG) taking place step by step after the ignition of the gas turbine (GT).

10. Method according to at least Claim 8 or 9, the gas turbine (GT) being turned at a turning speed by means of a turning drive (TD) before the engagement of the clutch.

11. Method according to Claim 8, 9 or 10, the speed of the steam turbine (STT) being lowered before the engagement of the clutch.

12. Method according to at least the preceding Claim 11, the lowering of the speed of the steam turbine (STT) before the engagement of the clutch taking place to below the turning speed.

13. Method according to one of the preceding Claims 8 to 12, the clutch (CLU) disconnecting the first shaft assembly (SS1) from the second shaft assembly (SS2) once the two shaft assemblies (SS1, SS2) have reached the operating speed.

## Revendications

1. Installation (TR) de liquéfaction de gaz naturel comprenant
- un groupe (GT) de turbine à gaz comprenant un compresseur (GTCO) de turbine à gaz,
- un groupe (STT) de turbine à vapeur,
- un premier groupe (CO1) compresseur de liquéfaction du gaz naturel,
- un deuxième groupe (CO2) compresseur, le groupe (STT) de turbine à vapeur et le premier groupe (CO1) compresseur ayant une première ligne (SS1) d'arbre assemblés fixement conjointement et le groupe (GT) de turbine à gaz et le deuxième groupe (CO2) compresseur ayant une deuxième ligne (SS2) d'arbre assemblés de manière fixe conjointement,
**caractérisée en ce que**
l'installation comprend en outre
- un accouplement (CLU) commutable et
- un générateur de vapeur (AUXSTV) à foyer pour l'alimentation du groupe (SST) de turbine à vapeur en vapeur (ST),
la première ligne (SS1) d'arbre et la deuxième ligne (SS2) d'arbre pouvant être reliées entre elles et séparées au moyen de l'accouplement (CLU).

2. Installation (TR) suivant la revendication 1,
dans laquelle la deuxième ligne (SS2) d'arbre n'a pas de starter-helper électrique

3. Installation (TR) suivant la revendication 1 ou 2,
dans laquelle le premier groupe (CO1) compresseur est relié à un premier échangeur de chaleur HEX1), au moyen duquel le gaz naturel est refroidi jusqu'à une première température.

4. Installation (TR) suivant au moins la revendication précédente 3,
dans laquelle le deuxième groupe (CO2) compresseur est relié à un deuxième échangeur de chaleur (HEX2), au moyen duquel le gaz naturel est refroidi jusqu'à une deuxième température plus basse que la première température.

5. Installation (TR) suivant au moins l'une des revendications précédentes,
dans laquelle le deuxième groupe (CO2) compresseur a un compresseur (COLP) à basse pression et un compresseur (COHP) à haute pression et du gaz de processus comprimé passe du compresseur (COLP) à basse pression au compresseur (COHP) à haute pression.

6. Installation (TR) suivant au moins l'une des revendications précédentes,
dans laquelle une génératrice (GE) est en liaison avec la turbine (STT) à vapeur pour produire de l'électricité.

7. Installation (TR) suivant au moins l'une des revendications précédentes,
dans laquelle il est prévu un générateur (HRSG) de vapeur à récupération de la chaleur perdue, qui au moyen des gaz (CG) de combustion de la turbine (GT) à gaz produit de la vapeur (ST) pour la turbine (STT) à vapeur.

8. Procédé de démarrage d'une installation de liquéfaction de gaz naturel,
l'installation ayant :
- un groupe (GT) de turbine à gaz comprenant un compresseur (GTCO) de turbine à gaz,
- un groupe (STT) de turbine à vapeur,
- un premier groupe (CO1) compresseur,
- un accouplement (CLU ),
- un générateur ( AUXSTG ) de vapeur à foyer pour l'alimentation du groupe (STT) de turbine à vapeur en vapeur (ST),
- un deuxième groupe (CO2 ) compresseur,
le groupe (STT) de turbine à vapeur et le premier groupe ( CG1) compresseur ayant une première ligne ( SS1 ) d'arbre assemblés de manière fixe conjointement et le groupe (GT) de turbine à gaz ayant une deuxième ligne (SS2) d'arbre,
- un générateur de vapeur (AUXSTV) à foyer pour l'alimentation du groupe (SST) de turbine à vapeur en vapeur (ST),
la première ligne (SS1) d'arbre et la deuxième ligne (SS2) d'arbre pouvant être reliées entre elles et séparées au moyen de l'accouplement (CLU ),
le procédé comprenant les stades suivants :
- production de vapeur (ST) dans le générateur ( AUXSTG ) à vapeur à foyer,
- démarrage de la turbine ( ST ) à vapeur à la vitesse de rotation de fonctionnement,
- fonctionnement du première compresseur CO1), jusqu'à ce qu'un premier échangeur de chaleur (HEX1) de refroidissement du gaz naturel ait atteint une première température de fonctionnement,
- accouplement de l'accouplement (CLU) et allumage de la turbine (GT) à gaz.

9. Procédé suivant la revendication précédent 8,
dans lequel, après l'allumage de la turbine (GT) à gaz, on effectue pas à pas un changement d'alimentation de la turbine (STT) à vapeur en vapeur (ST) à partir d'un générateur (HRSG) de vapeur à récupération de la chaleur perdue fonctionnant avec du gaz (CG) de combustion de la turbine (GT) à gaz au lieu d'à partir du générateur (AUXSTG) de vapeur à foyer.

10. Procédé suivant au moins la revendication 8 ou 9,
dans lequel on fait tourner la turbine (GT) à gaz à une vitesse de rotation de turn avant l'accouplement au moyen d'un entraînement (TD) de turn.

11. Procédé suivant la revendication 8, 9 ou 10,
dans lequel on diminue la vitesse de rotation de la turbine (STT) à vapeur avant l'accouplement.

12. Procédé suivant au moins la revendication précédente 11,
dans lequel on effectue la diminution de la vitesse de rotation de la turbine (STT) à vapeur avant l'accouplement, en dessous de la vitesse de rotation de turn.

13. Procédé suivant l'une des revendications précédentes 8 à 12,
dans lequel l'accouplement (CLU) sépare la première ligne (SS1) d'arbres de la deuxième ligne (SS2) d'arbres, après que les deux lignes (SS1, SS2) d'arbre ont atteint la vitesse de rotation de fonctionnement.
